# EUROPÄISCHE PATENTSCHRIFT

(11) **EP 0 055 242 B1**
(45) Veröffentlichungstag und Bekanntmachung des Hinweises auf die Patenterteilung: **05.09.1984**
(21) Anmeldenummer: 81890160.5
(22) Anmeldetag: 05.10.1981
(51) Int. Cl.: B21B 43/12, B22D 11/12

(54) **Einrichtung zum Quertransport von langgestreckten Gütern**
Arrangement for the transverse transportation of elongated products
Dispositif pour le transport transversal de produits allongés

(30) Priorität: 22.12.1980 AT 6256/80
(43) Veröffentlichungstag der Anmeldung: 30.06.1982
(73) Patentinhaber: VOEST-ALPINE Aktiengesellschaft, A-4010 Linz (AT)
(72) Erfinder:
(74) Vertreter: Wolfram, Gustav, Dipl.-Ing.

## Beschreibung

Die Erfindung betrifft eine Einrichtung zum Quertransport von langgestreckten Gütern, insbesondere von Knüppeln, Blooms oder Brammen, mit einer die unmittelbar nebeneinanderliegenden Güter aufnehmenden Ablage, entlang der die Güter quer zu ihrer Längserstreckung mittels heb- und senkbarer und in Quertransportrichtung verschiebbarer Hubbalken bewegbar sind, und mit einer beim Ende der Ablage vorgesehenen, ein einzelnes Gut aufnehmenden und das Gut in seiner Längsrichtung mittels Rollen stützenden Längsfördereinrichtung, wobei die Hubbalken an einer Hubeinrichtung, längsverschiebbar gelagert sind und mittels einer Gelenklasche mit einer Horizontal-Stelleinrichtung verbunden sind.

Eine Einrichtung dieser Art (DE-A-1 427 856) kommt insbesondere bei einem Kühlbett in Verwendung, in welchem die Güter ohne Zwischenräume nebeneinander « Mann an Mann liegen, über das Kühlbett mittels der Hubbalken in Querförderrichtung weiterbewegt und am Ende des Kühlbettes mittels einer Längsfördereinrichtung ausgefördert werden.

Gemäß der aus der DE-A-1 427 856 bekannten Einrichtung ist am Ende des Kühlbettes eine Vereinzelungsvorrichtung vorgesehen, mit der die « Mann an Mann » liegenden Güter voneinander getrennt werden können, damit beim Längsfördern eines einzelnen Gutes keine Reibung zwischen diesem und dem benachbarten Gut auftritt. Die Vereinzelungsvorrichtung ist in Verlängerung der Ablage bzw. Hubbalken vorgesehen und weist einen komplizierten, das Gut aufnehmenden Stuhl auf, der mittels eines Umlaufbandes quer zur Längsförderrichtung bewegbar ist und mittels Schwingarme heb- und senkbar ist. Diese bekannte Einrichtung ist kompliziert und aufwendig, da die Ablage bzw. Hubbalken mittels des beweglichen Stuhles in Quertransportrichtung verlängert werden und da der Stuhl selbst eine komplizierte Bewegung ausführen muß, um ein Gut auf die Längsfördereinrichtung abzulegen.

Die Erfindung bezweckt die Vermeidung dieser Nachteile und Schwierigkeiten und stellt sich die Aufgabe, eine Einrichtung der eingangs bezeichneten Art zu schaffen, bei der das Gut direkt von den Hubbalken auf die Längsfördereinrichtung ohne zwischengeschaltete Einrichtung gelangt, die möglichst einfach gebaut und trotzdem für schwere Güter einsetzbar ist.

Diese Aufgabe wird erfindungsgemäß dadurch gelöst, daß die Hubbalken zwischen die Rollen der Längsfördereinrichtung ragen und die Gelenklasche bei Senken der Hubbalken eine der Quertransportrichtung entgegengesetzte Bewegungskomponente der Hubbalken hervorruft.

Zweckmäßig umfaßt dabei die Horizontal-Stelleinrichtung einen ortsfest angelenkten Druckmittelzylinder, dessen Kolbenstange gelenkig mit einem Ende der Gelenklasche verbunden ist, wobei die Gelenklasche in Höchstlage der Hubbalken parallel zur Kolbenstange in horizontaler Richtung verläuft.

Eine zweite Lösung der genannten Aufgabe besteht in einer Einrichtung zum Quertransport von langgestreckten Gütern, insbesondere von Knüppeln, Blooms oder Brammen mit einer die unmittelbar nebeneinanderliegenden Güter aufnehmenden Ablage, entlang der die Güter quer zu ihrer Längserstreckung mittels heb- und senkbarer und in Quertransportrichtung verschiebbarer Hubbalken bewegbar sind, und mit einer beim Ende der Ablage vorgesehenen, ein einzelnes Gut aufnehmenden und das Gut in seiner Längsrichtung mittels Rollen stützenden Längsfördereinrichtung, wobei die Hubbalken an einer Hubeinrichtung längsverschiebbar gelagert sind und mit einer Horizontal-Stelleinrichtung verbunden sind (DE-A-1 427 856), die dadurch gekennzeichnet ist, daß die Hubbalken zwischen die Rollen der Längsfördereinrichtung ragen und daß als Verbindung zwischen dem Hubbalken und der Horizontal-Stelleinrichtung eine als Gleitbahn ausgebildete Schrägführung vorgesehen ist.

Um die Einrichtung für unterschiedliche Formate der langgestreckten Güter einsetzen zu können, ist zweckmäßig am Ende der Ablage ein in Quertransportrichtung der Hubbalken verstellbarer Anschlag vorgesehen.

Die Erfindung ist nachfolgend anhand der Zeichnung näher erläutert, wobei Fig. 1 eine Seitenansicht der erfindungsgemäßen Einrichtung im Anschluß an eine Stranggießanlage, Fig. 2 einen Schnitt gemäß der Linie II-II und Fig.3 einen Schnitt gemäß der Linie III-III der Fig.1 zeigen. Die Fig. 4 und 5 stellen ein Detail der Fig. 1 im vergrößerten Maßstab in unterschiedlichen Stellungen dar. Fig. 6 ist ein Schnitt gemäß der Linie VI-VI der Fig. 4. Fig. 7 zeigt in zu Fig. 4 analoger Darstellung eine weitere Ausführungsform.

Mit 1 sind Rollen eines Auslaufrollganges 2 einer Stranggießanlage bezeichnet. Neben diesem Auslaufrollgang befindet sich ein fester Rost 3, dessen oberes Niveau 4 auf gleicher Höhe liegt wie das Niveau 5 des Auslaufrollganges. Der Rost 3 erstreckt sich quer zur Längsförderrichtung 6 des Auslaufrollganges 2 ; er ruht auf Trägern 7, die über Stützen 8 am Fundament 9 abgestützt sind.

Wie insbesondere aus Fig. 2 ersichtlich ist, befinden sich zwischen den Trägern 7 des festen Rostes zu den Trägern parallel angeordnete Hubbalken 10, die untereinander mittels Stützträger 11 verbunden sind. Die Hubbalken 10 ruhen mittels Führungsflächen 12 auf Rollen 13, 14, die an den oberen Enden 15 von am Fundament angelenkten Schwingen 16 gelagert sind. Um ein Kippen der Hubbalken 10 um eine dieser Rollen 13, 14 zu vermeiden, ist die Führung für die Rolle 14 der in Fig. 1 rechten Schwinge 16 als die Rolle umgreifende Führung ausgebildet. Um ein Kippen um diese Rolle 14 zu vermeiden, ist an den Hubbalken 10 nahe der Führung für die in Fig. linke Schwinge 16 ein Gegengewicht 17 angeordnet.

Zum Heben und Senken der Hubbalken dient ein am Fundament angelenkter Druckmittelzylinder 18, der übereinen Kniehebel 19 die in Fig. 1 rechte Schwinge 16 um ihren Anlenkpunkt 20 am Fundament 9 verschwenkt. Diese Schwinge 16 ist mittels eines Gestänges 21 mit der in Fig. 1 linken Schwinge 16 verbunden, so daß sich beide Schwingen 16 synchron bewegen.

Nahe dem in Fig. 1 rechten Ende der Hubbalken 10 befindet sich eine das Gut aufnehmende und dieses in seiner Längsrichtung 22 bewegende weitere Längsfördereinrichtung 23, die im dargestellten Ausführungsbeispiel als Rollgang mit Rollen 24 ausgebildet ist. Die Rollen liegen jeweils zwischen den Hubbalken 10, wobei sich das Niveau 25 dieses Rollganges etwas unterhalb des höchsten Niveaus 26 der Hubbalken 10 befindet, d. h. das mittels der Hubbalken in Querförderrichtung 27 des Gutes geförderte Gut befindet sich, wenn die Hubbalken 10 ihre höchste Lage erreicht haben, wie dies in Fig. 1 veranschaulicht ist, etwas oberhalb des Rollganges 23.

Zum Verschieben der Hubbalken in Querförderrichtung 27 dient eine als Druckmittelzylinder 28 ausgebildete Horizontal-Stelleinrichtung (hier könnte auch eine Stellspindel bzw. eine Zahnstange vorgesehen sein). Diese ist einerseits an einer ortsfesten Stahlkonstruktion 29 und andererseits mittels einer Gelenklasche 30 mit einem der Hubbalken 10 verbunden.

Wie aus den Fig. 1 und 4 ersichtlich ist, ist die Gelenklasche mit einem Ende am vorderen Ende der Kolbenstange 31 des Druckmittelzylinders 28 angelenkt und mit ihrem anderen Ende an einem Ansatz 32 des Hubbalkens 10 gelenkig befestigt. Die Richtung der Gelenklasche 30 ist, wenn sich die Hubbalken 10 in ihrer Höchstlage befinden, um 180° entgegengesetzt dem Druckmittelzylinder 28.

Ein die Kolbenstange 31 mit der Gelenklasche 30 verbindender Bolzen 33 ist, wie! aus Fig. 6 ersichtlich sit, nach beiden Seiten seitlich verlängert und mittels Rollen 34 an einer ortsfesten Führung 35, die sich seitlich neben dem Hubbalken 10 befindet, in horizontaler Richtung geführt.

Ein einstellbarer und feststellbarer Anschlag 36 sorgt dafür, daß jeweils nur ein langgestrecktes Gut auf den Rollgang 23 gelangt. Dieser Anschlag 36 wird je nach Format des langgestreckten Gutes (Brammenbreite) in Längsrichtung der Rollen 24 des Rollganges verstellt und sodann fixiert. i

Die Funktion der Einrichtung ist folgende :
Die vom Auslaufrollgang 2 der Stranggießanlage zum Kühlbett gelangenden Brammen 37 werden von den in abgesenkter Lage befindlichen Hubbalken 10, die sich in ihrer abgesenkten Lage zwischen die Rollen 1 des Auslaufrollganges 2 eingeschoben haben, untergriffen, sodann durch Heben der Hubbalken 10 angehoben und durch Betätigen des Druckmittelzylinders 28 in angehobener Lage mittels der Hubbalken 10 in Querförderrichtung 27 vom Auslaufrollgang 2 wegbewegt. Nach abermaligem Absenken der Hubbalken 10 werden die auf den Hubbalken bereits befindlichen Brammen 37 auf den Rost 3 abgelegt und die Hubbalken abermals zum Auslaufrollgang 2 in abgesenkter Stellung hinbewegt, um die nächste Bramme zu untergreifen. Die Brammen liegen bei diesem Vorgang «Mann an Mann •, d. h. ihre Schmalseiten berühren einander. Sobald die von den Hubbalken als erstes aufgegriffene Bramme, die sich gemäß den Fig. 4 und 5 ganz rechts befindet, bis zum Anschlag 36 gelangt, werden die Hubbalken 10 abgesenkt, was infolge der Gelenklasche 30 zur Folge hat (vgl. Fig. 5), daß sich die Hubbalken 10 nicht nur streng vertikal nach unten bewegen, sondern um ein dem Maß des Verschwenkwinkels α und der Länge 1 der Gelenklasche 30 entsprechendes Maß 38 horizontal vom Anschlag wegbewegen. Die erste Bramme gelangt dadurch in Abstand 39 zu dem Anschlag 36 und die benachbarte Bramme gelangt nach Aufliegen der ersten Bramme auf den Rollen 24 des Rollganges 23 bei weiterem Absenken der Hubbalken 10 in Abstand 40 von der ersten Bramme, so daß ein reibungsfreies Ausfördern der ersten Bramme nach Durchlaufen des Kühlbettes auf dem Rollgang 23 gewährleistet ist.

Gemäß der in Fig. 7 dargestellten Ausführungsform ist der am Ende der Kolbenstange 31 angeordnete Querbolzen 33 in einer an; einem Hubbalken angeordneten Schrägführurlg, die als Gleitbahn 41 ausgebildet ist, geführt. Entsprechend dem Neigungswinkel β der Gleitbahn gegenüber der Horizontalen 42 tritt auch hier bei Absenken der Hubbalken 10 eine horizontale Verschiebung derselben ein, wodurc die erste Bramme in Abstand vom Anschlag und die benachbarte Bramme nach Aufliegen der ersten Bramme auf dem Rollgang in Abstand von der ersten Bramme gelangt.

Die erfindungsgemäße Einrichtung kann überall dort verwendet werden, wo ein Quermaterialfluß in einen Längsmaterialfluß umgelenkt werden muß, beispielsweise bei Walzstraßen etc.

## Patentansprüche

1. Einrichtung zum Quertransport von langgestreckten Gütern, insbesondere von Knüppeln, Blooms oder Brammen (37), mit einer dje unmittelbar nebeneinanderliegenden Güter aufnehmenden Ablage (3), entlang der die Güter quer zu ihrer Längserstreckung mittels heb- und senkbarer und in Quertransportrichtung (27) verschiebbarer Hubbalken (10) bewegbar sind, und mit einer beim Ende der Ablage (3) vorgesehenen, ein einzelnes Gut aufnehmenden und das Gut in seiner Längsrichtung mittels Rollen (24) stützenden Längsfördereinrichtung (23), wobei die Hubbalken (10) an einer Hubeinrichtung (16) längsverschiebbar gelagert sind und mittels einer Gelenklasche (30) mit einer Horizontal-Stelleinrichtung (28) verbunden sind, dadurch gekennzeichnet, daß die Hubbalken (10) zwischen die Rollen (24) der Längsfördereinrichtung (23) ragen und die Gelenklasche bei Senken der Hubbalken eine der Quertransportrichtung entgegengesetzte Bewegungskomponente der Hubbalken hervorruft.

2. Einrichtung nach Anspruch 1, wobei die Horizontal-Stel.einrichtung einen ortsfest angelenkten Druckmittelzylinder (28) umfaßt, dadurch gekennzeichnet, daß die Kolbenstange (31) des Druckmittelzylinders (28) gelenkig mit einem Ende der Gelenklasche (30) verbunden ist, wobei die Gelenklasche (30) in Höchstlage der Hubbalken (10) parallel zur Kolbenstange (31) in horizontaler Richtung verläuft.

3. Einrichtung zum Quertransport von langgestreckten: Gütern, insbesondere von Knüppeln, Blooms oder Brammen (37), mit einer die unmittelbar nebeneinanderliegenden Güter aufnehmenden Ablage (3), entlang der die Güter quer zu ihrer Längserstreckung mittels heb- und senkbarer'undin Quertransportrichtung (27) verschiebbarer Hubbalken (10) bewegbar sind, und mit einer beim Ende der Ablage (3) vorgesehenen, ein einzelnes Gut aufnehmenden und das Gut in seiner Längsrichtung mittels Rollen (24) stützenden Längsfördereinrichtung (23), wobei die Hubbalken (10) an einer Hubeinrichtung (16) längsverschiebbar gelagert sind und mit einer Horizontal-Stelleinrichtung (28) verbunden sind, dadurch gekennzeichnet, daß die Hubbalken (10) zwischen die Rollen (24) der Längsfördereinrichtung (23) ragen und daß als Verbindung zwischen dem Hubbalken (10) und der Horizontal-Stelleinrichtung (23) eine als Gleitbahn (41) ausgebildete Schrägführung vorgesehen ist.

4. Einrichtung nach den Ansprüchen 1 bis 3, dadurch gekennzeichnet, daß am Ende der Ablage ein in Quertransportrichtung (27) der Hubbalken (10) verstellbarer Anschlag (36) vorgesehen ist.

## Claims

1. An arrangement for the transverse transportation of elongated products, in particular of billets, blooms or slabs (37), comprising a place of deposit (3) receiving the immediately adjacently arranged products, along which the products are movable transversely to their longitudinal extensions by means of liftable and lowerable lift bars (10) displaceable in the transverse transportation direction (27), and a longitudinal conveying means (23) provided at the end of the place of deposit (3), which receives one single product and supports the product in its longitudinal direction by means of rollers (24), the lift bars (10) being mounted on a lifting means (16) so as to be longitudinally displaceable and being connected with a horizontal adjustment means (28) by means of an articulation bracket (30), characterised in that the lift bars (10) project between the rollers (24) of the longitudinal conveying means (23) and the articulation bracket, during lowering of the lift bars, creates a motion component that is directed opposite to the transverse transportation direction.

2. An arrangement according to claim 1, wherein the horizontal adjustment means comprises a stationarily hinged pressure medium cylinder (28), characterised in that the piston rod (31) of the pressure medium cylinder (28) is articulately connected with one end of the articulation bracket (30), the articulation bracket (30) extending in the horizontal direction parallel to the piston rod (31) in the uppermost position of the lift bars (10).

3. An arrangement for the transverse transportation of elongated products, in particular of billets, blooms or slabs (37), comprising a place of deposit (3) receiving the immediately adjacently arranged products, along which the products are movable transversely to their longitudinal extensions by means of liftable and lowerable lift bars (10) displaceable in the transverse transportation direction (27), and a longitudinal conveying means (23) provided at the end of the place of deposit (3), which receives one single product and supports the product in its longitudinal direction by means of rollers (24), the lift bars (10) being mounted on a lifting means (16) so as to be longitudinally displaceable and being connected with a horizontal adjustment means (28), characterised in that the lift bars (10) project between the rollers (24) of the longitudinal conveying means (23) and that a slanted guide designed as a slideway (41) is provided as the connection between the lift bar (10) and the horizontal adjustment means (23).

4. An arrangement according to claims 1 to 3, characterised in that a stop (36) adjustable in the transverse transportation direction (27) of the lift bars (10) is provided at the end of the place of deposit.

## Revendications

1. Dispositif pour le transport transversal de marchandises de forme allongée, en particulier de billettes, blooms ou brames (37), comportant une surface de dépôt (3) qui reçoit les marchandises situées immédiatement les unes contre les autres et le long de laquelle les marchandises peuvent se déplacer, transversalement à leur dimension longitudinale, au moyen de longerons de levage (10) qui peuvent monter et descendre et coulisser dans la direction du transport transversal (27) ; et comportant également un dispositif de transport longitudinal (23) prévu à l'extrémité de la surface de dépôt (3), recevant une unique marchandise et reprenant cette marchandise dans sa direction longitudinale au moyen de rouleaux (24), étant précisé que les longerons de levage (10) sont portés sur un dispositif de levage (16) de façon à pouvoir coulisser longitudinalement et sont reliés par une jumelle d'articulation (30) à un dispositif de déplacement longitudinal (28), caractérisé en ce que les longerons de levage (10) viennent en saillie entre les rouleaux (24) du dispositif de transport longitudinal (23) et en ce que la jumelle d'articulation crée, lorsque les longerons de levage s'abaissent, une composante de déplacement des longerons de levage opposée à la direction du transport transversal.

2. Dispositif selon la revendication 1 où le dispositif de déplacement horizontal comporte un vérin (28) articulé à un point fixe, caractérisé en ce que la tige de piston (31) de ce vérin (28) est reliée, avec articulation, à une extrémité de la jumelle d'articulation (30), étant précisé que la jumelle d'articulation (30), pour la position la plus haute des longerons de levage (10), court parallèlement à la tige de piston (31) en direction horizontale.

3. Dispositif pour le transport transversal de marchandises de forme allongée, en particulier de billettes, blooms ou brames (37), comportant une surface de dépôt (3) qui reçoit les marchandises situées immédiatement les unes contre les autres et le long de laquelle les marchandises peuvent se déplacer, transversalement à leur dimension longitudinale, au moyen de longerons de levage (10) qui peuvent monter et descendre et coulisser dans la direction du transport transversal (27) ; comportant également un dispositif de transport longitudinal (23) prévu à l'extrémité de la surface de dépôt (3), recevant une unique marchandise et reprenant cette marchandise dans sa direction longitudinale au moyen de rouleaux (24), étant précisé que les longerons de levage (10) sont portés sur un dispositif de levage (16) de façon à pouvoir coulisser longitudinalement et sont reliés à un dispositif de déplacement longitudinal (28), caractérisé en ce que les longerons de levage (10) viennent en saillie entre les rouleaux (24) du dispositif de transport longitudinal (23) ; et en ce qu'il est prévu, comme liaison entre le longeron de levage (10) et le dispositif de déplacement horizontal (23), un guidage oblique en forme de glissière (41).

4. Dispositif selon les revendications 1 à 3, caractérisé en ce qu'à l'extrémité de la surface de dépôt est prévue une butée (36) réglable dans la direction du transport transversal (27) des longerons de levage (10).
